# EUROPÄISCHE PATENTSCHRIFT

(11) **EP 0 665 914 B1**
(45) Veröffentlichungstag und Bekanntmachung des Hinweises auf die Patenterteilung: **29.07.1998**
(21) Anmeldenummer: 94926209.1
(22) Anmeldetag: 18.08.1994
(51) Int. Cl.: D21F 9/00

(54) **DOPPELSIEB-BLATTBILDNER**
TWO-WIRE FORMER
FORMEUR A DEUX TOILES

(30) Priorität: 20.08.1993 DE 4328024
(43) Veröffentlichungstag der Anmeldung: 09.08.1995
(73) Patentinhaber: J.M. Voith GmbH, D-89522 Heidenheim (DE)
(72) Erfinder: KOTITSCHKE, Gerhard, D-89555 Steinheim (DE)
(74) Vertreter: Weitzel, Wolfgang, Dr.-Ing. Patentanwalt
(86) Internationale Anmeldenummer: EP9402752
(87) Internationale Veröffentlichungsnummer: WO9506162

(56) Entgegenhaltungen:
- EP-A- 0 438 681
- EP-A- 0 475 921
- EP-A- 0 486 814
- WO-A-93/12291
- DE-A- 4 402 273
- DAS PAPIER, Bd.45, Nr.7, Juli 1991, DARMSTADT, DE Seiten 347 - 354, XP000220105 MÜLLER, BUBIK UND SCHAIBLE 'einsatz der gap-formiertechnologie bei der herstellung von testliner und wellenpapieren'

## Beschreibung

Die Erfindung betrifft einen Doppelsieb-Blattbildner einer Papiermaschine zur Erzeugung einer Papierbahn zwischen zwei sandwichartig verlaufenden Sieben.

Blattbildner gemäß dem Oberbegriff von Anspruch 1 sind bekannt. Auf EP-A-0 438 681 und G 92 01 722.3 wird verwiesen.

Nachteil der bekannten Doppelsieb-Blattbildner ist, daß sie für einen Umbau bestehender Langsiebe u.a. wegen ihrer Bauhöhe und einem zu großen Umbauaufwand schlecht geeignet sind.

Aufgabe der Erfindung ist es, Doppelsieb-Blattbildner darzustellen, die den Nachteil des Standes der Technik beseitigen.

Diese Aufgabe wird durch die kennzeichnenden Merkmale des Anspruches 1 gelöst.

Ein Doppelsieb-Blattbildungsteil einer Papiermaschine beginnt mit einer Formierwalze im Untersieb und einer Vollmantelwalze im Obersieb. Die Formierwalze kann besaugt oder unbesaugt sein. Beide Walzen bilden gemeinsam einen Spalt. Ober- und Untersieb umschlingen gemeinsam die Formierwalze in einem Bogen zwischen 30 bis 65°. Ein maschinenbreiter Suspensionsstrahl spritzt in den von der Brustwalze und der Formierwalze gebildeten Spalt ein und wird infolge von Siebdruck und Vakuum durch beide Siebe teilweise entwässert. Es werden dabei zwei gleichmäßig formierte Außenschichten gebildet. Das durch das Außensieb austretende Wasser wird durch einen Strahlleitkanal mit Unterstützung von Vakuum in eine Rinne abgeführt. Nach der Formierwalze werden beide Siebe annähernd horizontal weitergeführt.

Die weitere Blattbildung erfolgt in einer Turbulenzstrecke, die gebildet wird durch einen Vakuumkasten mit einzelnen Leisten und einen Formationskasten im Untersieb. Der Formationskasten ist mit einzelnen, pneumatisch anstellbaren Formationsleisten bestückt.

Die Trennung der Siebe erfolgt in bekannter Weise über einen gekrümmten Trennsauger. Das Untersieb nach dem Trennsauger gleicht einem Langsieb mit Flachsauger, Siebsaugwalze und Siebantriebswalze.

Ein grundlegendes gemeinsames Merkmal aller vorgeschlagenen Blattbildner ist eine im wesentlichen horizontale Anordnung der Blattbildungszone, wodurch er in seiner dargestellten Form besonders geeignet ist, bestehende Langsiebe zu ersetzen, oder ein bestehendes Langsieb in einen Doppelsiebformer umzubauen.

Zur näheren Erläuterung sind Ausführungsbeispiele in den Figuren 1 - 5 dargestellt.

Figur 1 zeigt ein zum Doppelsieb-Blattbildner umgebautes Langsieb mit dem unteren umlaufenden Sieb 2 und dem darüber liegend angeordneten oben umlaufenden Sieb 1. Das Sieb 1 wird über mehrere Umlenkwalzen umgelenkt und zu einer ersten Brustwalze 3 geführt, die etwa in einem Winkel von 45° links oberhalb der als Formierwalze ausgebildeten ersten einlaufenden Walze 4 des unteren Siebes 2 liegt. Zwischen der Walze 3 und der Walze 4 wird die Stoffsuspension durch den Stoffauflauf zwischen die Siebe 1 und 2 eingespritzt. Der Walze 4 folgend ist ein erster Entwässerungsschuh 6 auf der Seite des Siebes 2 angeordnet, der eine leichte Krümmung entsprechend der Walze 4 besitzt. Dem Formierschuh 6 folgend ist eine doppelte Entwässerungseinheit 7.1 und 7.2 angeordnet, z.B. gemäß US-PS 5,045,153 (P 4713), wobei die Entwässerungseinheit 7.2 ein Saugkasten mit einer Vielzahl von starren Leisten 7.4 ist, die auf der Seite des Siebes 1 liegen. Gegenüberliegend ist die Entwässerungseinheit 7.1 angeordnet, die mit einer Vielzahl von Entwässerungsleisten 7.3 ausgestattet ist, die versetzt zu den gegenüberliegenden Leisten 7.4 der Einheit 7.2 angeordnet sind. Wesentlich ist, daß zumindest ein Teil der Leisten 7.3 der Einheit 7.1 mittels nachgiebiger Elemente, z.B. Federn oder pneumatischer Druckkissen (wie schematisch angedeutet), abgestützt sind und daß vorzugsweise jede einzelne Leiste mittels einer wählbaren Kraft an das Sieb 2 andrückbar ist. Auf US-PS 5078835 (P 4734) wird hingewiesen. Der Krümmungsradius im Mittelpunkt der Siebeinheiten 7.2 und 7.1 liegt auf der anderen Seite der Siebe bezüglich des Krümmungsradius der Siebeinheit 6. Der Siebeinheit 7.1, 7.2 folgend ist eine wiederum entgegengesetzt gekrümmte Trenneinheit in Form eines besaugten Schuhes auf der Seite des Siebes 2 angebracht. Das Sieb 1 wird, sich von der Bahn im Bereich des Schuhes 8 trennend, über eine Umlenkwalze 11 über weitere Umlenkwalzen führend zur ersten Walze 3 dieser Siebschlaufe zurückgeführt. Auf der Seite des Siebes 2 sind dem Trennschuh 8 folgend beispielhaft zwei Flachsauger 9 angebracht, die eine weitere Entwässerung der Faserbahn bewirken und das Sieb zu einer weiteren Saugwalze 10 führen, von wo das Sieb 2 wiederum über mehrere Umlenkwalzen zurück zur ersten Formierwalze 4 geführt wird, während die Faserbahn direkt an oder nach der Walze 10 abgenommen wird.

Figur 2 zeigt einen der Figur 1 ähnlichen Doppelsieb-Blattbildner, wobei die Anfangsphase vom Stoffauflauf bis zur Entwässerungseinheit 7.1 und 7.2 grundsätzlich gleich ist, bis auf die Tatsache, daß die Entwässerungseinheit 7.2 und 7.1 keine Krümmung besitzt. Der Entwässerungseinheit 7.2 folgt dann auf der gleichen Siebseite eine Saugleitwalze 12, über die das Doppelsieb nach oben abgelenkt wird, darauf folgend auf der gegenüberliegenden Seite die Siebtrennvorrichtung 8 in Form eines gekrümmten Saugschuhes, an dem sich die Siebe trennen, wobei das Sieb 1 wiederum über eine Umlenkwalze 11 nach oben abgelenkt wird, während das Sieb 2 zusammen mit der gebildeten Faserbahn zu einer weiteren Saugwalze 10 überführt wird, von wo aus das Sieb 2 über wiederum mehrere Umlenkwalzen zurück zur Walze 4 geführt ist und die Faserbahn vorher vom Sieb 2 abgenommen wird.

Figur 3 zeigt einen Doppelsieb-Blattbildner mit einem ersten oben liegenden Sieb 1 und einem zweiten unten liegenden Sieb 2. Beide Siebe bilden einen Siebspalt, wobei das Sieb 1 über eine Leitwalze 3 in die horizontale Richtung umgelenkt wird, während das Sieb 2 über eine Formierwalze, die als Saugwalze ausgebildet ist, das Sieb 2 in die Horizontale umlenkt. In den Siebspalt wird von einem Stoffauflauf 5 die Stoffsuspension zwischen die Siebe 1 und 2 eingespritzt. Direkt folgend an die Formierwalze 4 schließt ein beidseitiges Entwässerungselement an, dessen Krümmung der Krümmung der Walze 4 entgegenläuft, wobei das in der Siebschlaufe des Siebes 1 liegende Entwässerungselement 7.2 mit feststehenden Entwässerungsleisten ausgebildet ist und über ein Vakuum abgesaugt wird, während das gegenüberliegende Entwässerungselement 7.1 mit zumindest teilweise elastisch aufgehängten Entwässerungselementen versehen ist. Im Anschluß an das Element 7.1 folgt ein weiterer entgegengesetzt gekrümmter Entwässerungsschuh 13, der das Doppelsieb auf eine auf der gleichen Seite liegenden Umlenkwalze 14 überführt, von wo das Doppelsieb zu einer gegenüberliegenden Saugwalze 12 geführt ist, in deren Anschluß wiederum auf der Seite des Siebes 2 liegend ein Trennelement 8 vorgesehen ist, das die Siebbahn 1 von der auf der Bahn 2 liegenden Faserbahn trennt und über eine Umlenkwalze 11 wieder über weitere Umlenkwalzen laufend zurück zur Walze 3 führt, während die Siebbahn 2 zusammen mit der Faserbahn über eine Saugleitwalze 10 geführt wird, anschließend vom Sieb 2 getrennt wird, während das Sieb 2 wiederum über mehrere Umlenkwalzen zurück zur Walze 4 geführt wird.

Figur 4 zeigt einen Doppelsieb-Blattbildner, der in der Anfangsphase der Figur 3 entspricht, jedoch findet die Siebtrennung mit Hilfe der Trennvorrichtung 8 direkt im Anschluß an die zweiseitige Entwässerung über die Entwässerungsvorrichtung 7.2 und 7.1 statt. Das Sieb 1 wird nach der Trennung wiederum über die Walze 11 und weitere Umlenkwalzen zurück zur Einlaufwalze 3 geführt, während das Sieb 2 mit der darauf liegenden Faserbahn horizontal weitergeführt wird und über mehrere Saugkästen 15 und 9, die auf der Seite des Siebes 2 angebracht sind, entwässert wird und danach wiederum über die Saugwalze 10 umgelenkt wird. Nach der Saugwalze 10 wird die Faserbahn abgenommen, während das Sieb 2 wieder zurück über mehrere Umlenkwalzen zur Formierwalze 4 geführt wird.

Figur 5 zeigt einen Doppelsieb-Blattbildner mit einem ersten oben liegenden umlaufenden Sieb 1 und einem zweiten unten liegenden umlaufenden Sieb 2. Das Sieb 2 wird über eine Brustwalze 4 von unten kommend in die Horizontale überführt, während das Sieb 1 von oben kommend über eine oben liegende, als Saugwalze ausgebildete Formierwalze geleitet wird. Die Formierwalze 3 bildet mit dem von der Umlenkwalze 4 kommenden Sieb 2 einen Siebspalt, in dem durch den Stoffauflauf 5 die Stoffsuspension eingeführt wird. Der Saug- und Formierwalze gegenüberliegend und nachfolgend ist ein gekrümmter Formierschuh 6 angeordnet, dessen Krümmung entgegengesetzt der Formierwalze 3 ausgebildet ist. Die nachfolgenden Entwässerungselemente 7.2, 7.1 usw. entsprechen der Ausführung der Figur 1.

## Patentansprüche

1. Siebpartie für eine Papiermaschine mit den folgenden Merkmalen:
1.1 zwei Siebe (1, 2) bilden jeweils eine Siebschlaufe;
1.2 die beiden Siebe (1, 2) sind auf einer Blattbildungszone parallel zueinander geführt;
1.3 die beiden Siebe (1, 2) bilden am Anfang der Blattbildungszone mittels zweier Eingangswalzen (3, 4) gemeinsam einen keilförmigen Einlaufspalt zum Einführen eines Stoffstrahles;
1.4 eine der beiden Eingangswalzen (3, 4) ist ein Formierzylinder;
1.5 in der Blattbildungszone ist ein Entwässerungsabschnitt vorgesehen, der eine Anzahl von Entwässerungsleisten (7.3, 7.4) in beiden Siebschlaufen aufweist;
1.6 die der einen Siebschlaufe zugeordneten Entwässerungsleisten sind starr, und die der anderen Siebschlaufe zugeordneten Leisten sind nachgiebig gelagert;
gekennzeichnet durch die folgenden Merkmale:
1.7 die beiden Siebe (1,2 ) sind derart geführt, daß die Blattbildungszone im wesentlichen horizontal verläuft;
1.8 die nachgiebig gelagerten Entwässerungsleisten (7.3) sind in derselben Siebschlaufe (2) angeordnet wie der Formierzylinder (4);
1.9 Formierzylinder (4) und nachgiebig gelagerte Entwässerungsleisten (7.3) sind in der aus dem unteren Sieb (2) gebildeten Siebschlaufe angeordnet.

2. Siebpartie nach Anspruch 1, dadurch gekennzeichnet, daß die Blattbildungszone außer den Entwässerungsleisten (7.3, 7.4) keine weiteren Entwässerungselemente aufweist.

## Claims

1. Wire section for a paper machine with the following features:
1.1 two screens (1, 2) respectively form a screen loop;
1.2 the two screens (1, 2) are guided parallel to one another on a sheet forming zone;
1.3 at the leading edge of the sheet forming zone, the two screens (1, 2) jointly form a wedge-shaped lead-in slot for feeding in a continuous flow of material by means of two input rollers (3, 4);
1.4 one of the two input rollers (3, 4) is a forming cylinder;
1.5 in the sheet forming zone a water extraction section is provided which has a number of extraction strips (7.3, 7.4) in the two screen loops;
1.6 the extraction strips allocated to one screen loop are rigidly mounted and the strips allocated to the other screen loop are flexibly mounted;
characterised by the following features:
1.7 the two screens (1, 2) are guided in such a manner that the sheet forming zone runs essentially horizontally;
1.8 the flexibly mounted water extraction strips (7.3) are arranged in the same screen loop (2) as the forming cylinder (4);
1.9 the forming cylinder (4) and flexibly mounted water extraction strips (7.3) are arranged in the screen loop formed from the lower screen (2).

2. Wire section according to Claim 1, characterised in that the sheet forming zone has no further water extraction elements besides the extraction strips (7.3, 7.4).

## Revendications

1. Partie de tamisage pour une machine à papier, présentant les caractéristiques suivantes :
1.1 deux tamis **(1, 2)** forment chacun une boucle de tamisage ;
1.2 les deux tamis **(1, 2)** passent parallèlement l'un à l'autre sur une zone de formation de feuille ;
1.3 les deux tamis **(1, 2)** forment en commun, au début de la zone de formation de feuille et au moyen de deux rouleaux d'introduction **(3, 4)**, une fente d'introduction cunéiforme destinée à l'introduction d'un jet de matière ;
1.4 l'un des deux cylindres d'introduction **(3, 4)** est un cylindre de formage ;
1.5 il est prévu dans la zone de formation de feuille une section de déshydratation qui présente plusieurs barres de déshydratation **(7.3, 7.4)** dans les deux boucles de tamisage ;
1.6 les barres de déshydratation associées à une boucle de tamisage sont montées de manière rigide, et les barres de déshydratation associées à l'autre boucle de tamisage de manière souple ;
caractérisée en ce que :
1.7 les deux tamis **(1, 2)** passent de telle manière que la zone de formation de feuille s'étend pour l'essentiel horizontalement ;
1.8 les barres de déshydratation **(7.3)** montées de manière souple sont placées dans la même boucle de tamisage **(2)** que le cylindre de formage **(4)** ;
1.9 le cylindre de formage **(4)** et les barres de déshydratation **(7.3)** montées de manière souple sont placés dans la boucle de tamisage formée par le tamis inférieur **(2)**.

2. Partie de tamisage selon la revendication 1, caractérisée en ce que la zone de formation de feuille ne présente en dehors des barres de déshydratation **(7.3, 7.4)** aucun autre élément de déshydratation.
